# EUROPÄISCHE PATENTSCHRIFT

(11) **EP 2 095 054 B1**
(45) Veröffentlichungstag und Bekanntmachung des Hinweises auf die Patenterteilung: **26.01.2011**
(21) Anmeldenummer: 08838548.9
(22) Anmeldetag: 08.10.2008
(51) Int. Cl.: F41H 1/02

(54) **MODULARE KÖRPERSCHUTZWESTE, SCHULTERBEREICH-SCHUTZELEMENT DAFÜR UND BEFESTIGUNGSELEMENT FÜR EIN SCHULTERBEREICH-SCHUTZELEMENT**
MODULAR BODY-PROTECTION VEST, SHOULDER-REGION PROTECTION ELEMENT THEREFOR, AND FASTENING ELEMENT FOR A SHOULDER-REGION PROTECTION ELEMENT
VESTE DE PROTECTION MODULAIRE, ÉLÉMENT DE PROTECTION POUR LA RÉGION DE L'ÉPAULE DESTINÉ À CETTE VESTE, ET ÉLÉMENT DE FIXATION POUR UN ÉLÉMENT DE PROTECTION POUR LA RÉGION DE L'ÉPAULE

(30) Priorität: 08.10.2007 DE 202007014036 U
(43) Veröffentlichungstag der Anmeldung: 02.09.2009
(73) Patentinhaber: Müller, Lothar, 58513 Lüdenscheid (DE)
(72) Erfinder: Müller, Lothar, 58513 Lüdenscheid (DE)
(74) Vertreter: GROSSE SCHUMACHER KNAUER VON HIRSCHHAUSEN
(86) Internationale Anmeldenummer: PCT/EP2008/008490
(87) Internationale Veröffentlichungsnummer: WO 2009/046970

(56) Entgegenhaltungen:
- EP-A- 0 028 476
- WO-A-2006/072179
- WO-A-2007/024977
- US-A- 4 497 069
- US-A- 5 060 314

## Beschreibung

### Gebiet der Erfindung

Die Erfindung betrifft eine modulare Körperschutzweste, ein Schulterbereich-Schutzelement dafür sowie ein Befestigungselement für ein Schulterbereich-Schutzelement nach dem Oberbegriff des Anspruchs 1, 10 bzw. 11.

### Hintergrund der Erfindung

Derartige Körperschutzwesten werden von Polizisten und Soldaten getragen, um den Oberkörper gegen Schläge, Stiche, Splitter und Fragmente bei Explosionen und/oder Geschosse aus Schusswaffen zu schützen.

Es ist bekannt, derartige Körperschutzwesten modular aufzubauen.

Ein modularer Aufbau aus zumindest Westenvorderteil und Westenrückenteil, die über zwei Schultergurte und ggf. seitliche Verbindungslaschen miteinander klettverbindbar sind, ermöglicht zunächst eine individuelle Größenanpassung der Körperschutzweste an den jeweiligen Träger. So kann das Ausmaß der Überlappung der seitlichen Verbindungslaschen, die an einem Westenteil befestigt sind, mit dem anderen Westenteil abhängig vom Hüft- und Brustumfang gewählt werden, um die Körperschutzweste schmal oder breit einzustellen. Auch können die Schultergurte entsprechend der Körpergröße kurz oder lang eingestellt werden, so dass die Westenteile sich stets in der optimalen Höhe befinden. Dadurch müssen Körperschutzwesten nicht in allen Konfektionsgrößen angeschafft und vorgehalten werden. Zudem werden innerhalb einer Konfektionsgröße zusätzliche Einstellmöglichkeiten gegeben.

Zudem ermöglicht ein modularer Aufbau die variable Verwendung von Schutzelementen je nach Einsatzszenario. Bei einem Polizeieinsatz während einer Demonstration können z.B. Schlag- und Stichschutzelemente verwendet werden, während z.B. bei einer Geiselnahme ballistische Schutzelemente zum Schutz gegen Geschosse aus Schusswaffen eingesetzt werden. Ballistische Schutzelemente können auch mit Schlag- und/oder Stichschutzelementen kombiniert werden. Schulterbereich-Schutzelemente, seitliche Schutzelemente, Schutzelemente für den Schritt den Hals, den Kragen und/oder den Kehlkopf usw. können je nach Einsatzszenario zusätzlich zu Schutzelementen im Brust- und Rückenbereich an der Körperschutzweste angebracht werden. Die Bestückung mit Schutzelementen ist somit individuell und unter Berücksichtigung des jeweiligen Bedrohungsszenarios wählbar, insbesondere abhängig von der Art und der Richtung der zu erwartenden Bedrohung, z.B. bei einem Polizeiszenario von vorne und einem Angriffsszenario für Soldaten auch von oben und hinten.

Insbesondere ballistische Schutzelemente bedürfen jedoch einer Überlappung, um auch bei Rand- oder Schrägbeschuss optimalen Schutz zu bieten. Daher muss z.B. ein ballistisches Schulterbereich-Schutzelement mit einem ballistischen Brustbereich-Schutzelement überlappen. Die erforderliche Überlappung kann bis zu 5cm betragen.

Bei bekannten modularen Schutzwesten entsteht jedoch bedingt durch die Art der Befestigung immer ein Spalt, so dass die Körperschutzweste nicht den höchsten Sicherheitsanforderungen genügen kann. Zudem führt eine derartige Überlappung zu einer Aufdopplung starrer Schutzelemente im Schulterbereich und schränkt die Bewegungsfreiheit des Trägers der Körperschutzweste erheblich ein. Ferner wird durch die Art der bekannten Befestigung, insbesondere eine textile Hülle, auch in Bereichen ohne Überlappung die Bewegungsfreiheit eingeschränkt, da das Schulterbereich-Schutzelement starr und gegenüber der Körperschutzweste unbeweglich ist. Weiterhin sind bei bekannten Körperschutzwesten die Schulterbereich-Schutzelemente stets an der selben Stelle des jeweiligen Schultergurts befestigt. Werden die Schultergurte für eine große Person lang eingestellt, ergibt sich damit aber eine andere Position der Schulterbereich-Schutzelemente relativ zur Schulter als bei kurz eingestellten Schultergurten für kleine Personen. Mithin sind die bekannten Körperschutzwesten nachteilig hinsichtlich der Anpassbarkeit. Dies trifft auch auf Körperschutzwesten zu, bei denen Schulterbereich-Schutzelemente Ober Ösen oder dergleichen an stets der selben Stelle eines Schultergurts befestigt werden. Diesen Körperschutzwesten mangelt es schließlich an der für einen optimalen ballistischen, Schlag- und/oder Stichschutz erforderlichen spaltlosen Überlappung.

Die Nachteile der Zwangspositionierung der Schulterbereichs-Schutzelemente, insbesondere die Einschränkung der Bewegungsfreiheit und die fehlende Möglichkeit der Anpassung, haften auch den aus DE 698 08 081 T2 und DE 296 05 503 U1 bekannten Körperschutzwesten mit fest installierten Taschen, in die Schutzelemente eingesetzt werden können, an.

Die US-A-4 497 069 zeigt ein modulares Körperschutz-Kleidungsstück, bei dem zwei Schultergurte ein Vorderteil mit einem Rückenteil verbinden. Schulterpolster sind über Schlaufen auf die Schultergurte aufschiebbar.

Aus der US-A-5 060 314 ist eine modulare Körperschutzweste bekannt, bei der Schulterbereich-Schutzelemente Finger aufweisen, die am Brust- oder Rückenbereich der Weste mit dieser verbunden werden.

Aus der WO 2007/024977 ist ein Oberarm-Schutzelement zur Befestigung an einer modularen Körperschutzweste bekannt.

Aus DE 29605503U1 ist ein Schutzelement im Bereich des Schulterblatts und/oder Schlüsselbeins erwähnt.

### Zusammenfassung der Erfindung

Der Erfindung liegt daher die Aufgabe zugrunde, eine modulare Körperschutzweste, ein Schulterbereich-Schutzelement dafür sowie ein Befestigungselement für ein Schulterbereich-Schutzelement nach dem Oberbegriff des Anspruchs 1, 10 bzw. 11 zu schaffen, bei denen Bewegungsfreiheit und Anpassbarkeit bei Austauschbarkeit des Schulterbereich-Schutzelements und hervorragender Sicherheit verbessert sind.

Diese Aufgabe wird entsprechend den Merkmalen der Ansprüche 1, 10 bzw. 11 gelöst.

Demnach wird eine modulare Körperschutzweste mit einem Westenvorderteil, einem Westenrückenteil, einem das Westenvorderteil und das Westenrückenteil vorzugsweise vollständig überbrückenden Schultergurt, der als separates Element ausgestaltet oder mit einem Westenteil fest verbunden sein kann, und einem am Schultergurt befestigbaren Schulterbereich-Schutzelement für die Schulter im bereich des Schulterblatts und/oder Schlüsselbeins geschaffen, bei der das Schulterbereich-Schutzelement ein Befestigungselement zum lösbaren flächigen Befestigen an einem Abschnitt eines sich entlang des Schultergurts erstreckenden Befestigungsbereichs aufweist. Der Befestigungsabschnitt kann dabei innen, d.h. dem Körper zugewandt, und/oder außen, d.h. dem Körper abgewandt, vorgesehen sein.

Die flächige Befestigung an einer beliebigen Position entlang eines Befestigungsabschnitts, der entlang des Schultergurts ausgebildet ist, ermöglicht dabei eine optimale Positionierung des Schulterbereich-Schutzelements sowohl bei einem für große Personen lang einzustellenden Schultergurt als auch bei einem für kleine Personen kurz einzustellenden Schultergurt unter Vermeidung von Spalten. Dies führt zu einer idealen Größenanpassbarkeit der Körperschutzweste ohne Beeinträchtigung der Schutzfunktion, da das Schulterbereich-Schutzelement stets für die jeweilige Körpergröße optimal positioniert werden kann. Auch ist eine Zentrierung des Drehpunktes (Bewegungszentrum) auf die anatomischen Bewegungsachsen des Trägers möglich. Zudem kann anders als bei angehängten Schulterbereich-Schutzelement die aufgenommene Schlag- und/oder Schussenergie auch auf die Westenteile und mithin auf die Rippenbögen und den Rest des Korpus abgeleitet werden, wodurch die Sicherheit ebenfalls erhöht wird.

Der Befestigungsbereich erstreckt sich dabei in allen Ausführungsformen entlang des Schultergurtes, d.h. in Richtung von dessen festem Ende zu dessen freiem Ende, über die gesamte Länge des Schultergurts oder in einem Teilbereich davon, auf der dem Körper zu- und/oder abgewandten Seite, und ist zumindest so lang, dass das Schulterbereich-Schutzelement an wenigstens zwei verschiedenen Positionen entlang des Schultergurts flächig befestigt werden kann. Die Breite des Befestigungsbereichs entspricht dabei zweckmäßigerweise der Breite des Schultergurtes.

Für einen optimalen Halt bei Auswechselbarkeit des Schulterbereich-Schutzelements kann das Befestigungselement einen das Schulterbereich-Schutzelement oder ein Abschnitt davon umgreifenden Halteeingriff aufweisen. Das Befestigungselement wirkt dabei als Adapter, d.h. es ist einerseits zum Umgreifen eines Schulterbereich-Schutzelements oder eines Abschnitts davon und andererseits zur Befestigung am Befestigungsabschnitt ausgebildet. Ein derartiger Adapter kann für eine Vielzahl verschieden geformter Schulterbereich-Schutzelement verwendet werden.

Besonders vorteilhaft ist die Ausgestaltung des Befestigungselements als eine Tasche, in die das Schulterbereich-Schutzelement oder ein Abschnitt davon einsetzbar ist. Eine derartige Tasche ist einfach handhabbar und hält das Schulterbereich-Schutzelement sicher.

Gegebenenfalls ist das Befestigungselement fest mit dem Schulterbereich-Schutzelement verbunden, z.B. in Form eines Klett- oder Flauschteils auf das Schulterbereich-Schutzelement aufgeklebt, oder das Befestigungselement ist zumindest in einem Abschnitt beflauscht. Dadurch entfällt die Notwendigkeit, ein separates Befestigungselement auszubilden, vorzuhalten und jeweils mit dem Schulterbereich-Schutzelement zu verbinden.

In einer besonders vorteilhaften Ausführungsform umfasst das Befestigungselement ein Klett- oder Flauschteil und der Befestigungsbereich ein Flausch- bzw. Klettteil. Flausch- und Klettteile sind als besonders einfach handhabbare, kostengünstig herstellbare und langlebige Verbindungselemente bekannt.

Um die Beweglichkeit der die Körperschutzweste tragenden Person möglichst wenig einzuschränken, kann das Befestigungselement flexibel ausgestaltet sein, was von eigenständiger erfinderischer Bedeutung ist. Hierzu kann das Befestigungselement Segmente aufweisen. Die Segmente, die z.B. jeweils als Flauschteil und/oder Klettteil ausgebildet sind, sind dabei möglichst voneinander beabstandet, können aber auch aneinandergrenzen und/oder durch unterteilende Nähte gebildet sein. Im Bereich der Segmentgrenzen bzw. Beabstandungen ergibt sich eine hohe Flexibilität, insbesondere hinsichtlich Biegen und Knicken. Das Befestigungselement passt sich damit der Bewegung der die Körperschutzweste tragenden Person optimal an. Insbesondere wird einer Bewegung der Arme nach vorne und/oder oben ein vergleichsweise geringer Widerstand entgegengesetzt. Die Beweglichkeit ist besonders stark optimiert, wenn die Segmente dreieckförmig sind.

Auch der Befestigungsbereich kann in Segmente unterteilt sein. Besonders vorteilhaft hat sich eine Kombination von dreieckigen Segmenten am Befestigungselement und rechteckigen Segmenten am Befestigungsbereich herausgestellt. Hierdurch wird neben der Beweglichkeit auch sichergestellt, dass sich die jeweiligen Segmente zur optimalen Befestigung aneinander stets in ausreichendem Maße überlappen.

Es ist bevorzugt, dass der Schultergurt einenends mit einem Westenteil fest verbunden ist und an seinem freien Ende eine Umschlaglasche aufweist, die in Richtung auf das Westenteil umschlagbar ist, und am Westenteil eine Befestigungslasche vorgesehen ist, die sich in Richtung auf das freie Ende des Schultergurts im wesentlichen parallel dazu erstreckt. Hierdurch kann eine optimale Befestigung des Schulterbereich-Schutzelements erreicht werden.

Insbesondere ermöglicht es diese Ausführungsform des Schultergurts, das Befestigungselement sandwichartig zwischen dem Schultergurt einerseits und der Umschlag- und der Befestigungslasche andererseits aufzunehmen und besonders sicher sowohl an seiner Oberseite (vom Körper abgewandt) als auch an seiner Unterseite (dem Körper zugewandt) zu halten.

Zweckmäßig ist es dabei, das umschlaglaschenseitige Ende des Schultergurts am anderen Westenteil zwischen einer Schultergurt-Befestigungsfläche und einer Schultergurt-Befestigungslasche sandwichartig mittels einer Klettverbindung festzulegen, wodurch ein sicherer Halt bei Einstellbarkeit der Länge des Schultergurts ermöglicht wird.

Ferner wird ein Schulterbereich-Schutzelement geschaffen, an dem ein Befestigungselement zum lösbaren flächigen Befestigen an einem Abschnitt eines sich entlang eines Schultergurts einer Körperschutzweste erstreckenden Befestigungsbereichs auf der dem Körper zu- und/oder auf der dem Körper abgewandten Oberfläche fest angebracht ist, z.B. in Form einer Beflauschung oder eines aufgeklebten Klett- oder Flauschteils einer Klettverbindung. Ein derartiges Schulterbereich-Schutzelement ist einfach handhabbar und ohne Adapter direkt an einer für die jeweilige Körpergröße des Trägers geeigneten Stelle der Körperschutzweste festlegbar.

In einer besonders vorteilhaften Ausführungsform ist das Befestigungselement ein auf das Schulterbereich-Schutzelement aufgeklebtes Klett- oder Flauschteil. Flausch- und Klettteile sind als besonders einfach handhabbare, kostengünstig herstellbare und langlebige Verbindungselemente bekannt.

Schließlich wird ein Befestigungselement für ein Schulterbereich-Schutzelement für eine modulare Körperschutzweste geschaffen. Das Befestigungselement weist einen Halteeingriff zum zumindest abschnittsweisen Umgreifen des Schulterbereich-Schutzelements auf. Dadurch wirkt das Befestigungselement als Adapter zwischen einerseits der Schutzweste und andererseits einem bestimmten Schulterbereich-Schutzelement oder einer Gruppe von Schulterbereich-Schutzelementen, die es haltend zumindest abschnittsweise umgreifen kann.

Besonders vorteilhaft ist die Ausgestaltung des Befestigungselements als eine Tasche, in die das Schulterbereich-Schutzelement oder ein Abschnitt davon einsetzbar ist. Eine derartige Tasche ist einfach handhabbar und hält das Schulterbereich-Schutzelement sicher.

An zumindest einer und ggf. auch an beiden Außenseiten kann das Befestigungselement ein Flausch- oder Klettteil für eine einfach handhabbare und sichere Klettbefestigung an einem Befestigungsbereich eines Schultergurts aufweisen.

Weitere Merkmale, Vorteile und Eigenschaften der vorliegenden Erfindung ergeben sich aus der nachfolgenden Beschreibung und den beigefügten Figuren, die beispielhafte Ausführungsformen illustrieren.

### Figurenbeschreibung

Fig. 1a illustriert schematisch die Außenseite eines Westenvorderteils einer Körperschutzweste.
Fig. 1b illustriert schematisch die Innenseite eines Westenrückenteils einer Körperschutzweste.
Fig. 1c illustriert das Westenrückenteil aus Fig. 1b von der Außenseite.
Fig. 2a, b illustrieren schematisch jeweils ein Schulterbereich-Schutzelement in Draufsicht.
Fig3(a), (c) illustrieren jeweils ein Befestigungselement in Draufsicht, Fig. 3b auch in Seitenansicht.
Fig. 4 illustriert ein an einem Schultergurt befestigtes Schulterbereich-Schutzelement.
Fig. 5a, b illustrieren die Körperschutzweste mit eingelegtem Schulterbereich-Schutzelement für verschiedene Körpergrößen im Schnitt.
Fig. 6a bis h illustrieren jeweils verschiedene Befestigungsvarianten eines Schulterbereich-Befestigungselements an einer Körperschutzweste im Schnitt.

### Detaillierte Beschreibung bevorzugter Ausführungsformen

Die in Fig. 1 beispielhaft schematisch illustrierte modulare Körperschutzweste umfast ein Westenvorderteil 1 und ein Westernrückenteil 2, die über hier am Westenrückenteil 2 vorgesehene Schultergurte 3 und gegebenenfalls vorhandene seitliche Verbindungslaschen 4 miteinander klettverbindbar sind.

In das in Fig. 1a dargestellte Westenvorderteil 1 ist ein sich zumindest über den Brust- und Bauchbereich erstreckendes Schutzelement, insbesondere ein Schlag-, Stich- und/oder ballistisches Schutzelement, eingearbeitet oder auswechselbar eingesetzt. Ein Schlag- oder Stichschutzelement kann dabei ein Metall-, Kunststoff-und/oder Textilelement umfassen, welches einem vorgegebenen Schlagimpuls widerstehen und die damit verbundene Energie großflächig verteilen kann. Bei einem ballistischen Schutzelement kommt z.B. ein Kevlarmaterial zum Einsatz, das dem Beschuss mit einem Geschoss aus einer Schusswaffe standhält. Gegebenenfalls sind ein Metallelement und ein Kevlarmaterial in geeigneter Weise ggf. unter Zwischenlegung eines Abstandsgewirkes aufgedoppelt, um einen kombinierten Schutz gegen Beschuss und gegen Schläge und/oder Stiche sicherzustellen. Beliebige Schutzelemente können hier zum Einsatz kommen.

Im Halsbereich des Westenvorderteils 1 sind Schultergurtansätze 5 vorgesehen, in die hinein sich das Schutzelement gegebenenfalls erstreckt und die jeweils eine Schultergurt-Befestigungsfläche 6, z.B. ein Klett- oder ein Flauschteil, aufweisen. Benachbart zu jeder Schultergurt-Befestigungsfläche 6 ist jeweils eine Schultergurt-Befestigungslasche 7, die ebenfalls ein Klett- oder Flauschteil aufweisen kann, insbesondere mittels einer Befestigungsnaht 8 am Westenvorderteil 1 angebracht. Jede der Schultergurt-Befestigungslaschen 7 ist in Richtung auf den jeweiligen Schultergurtansatz 5 umklappbar. In der umgeklappten Stellung befinden sich jede der Schultergurt-Befestigungslaschen 7 parallel zur jeweils zugeordneten Schultergurt-Befestigungsfläche 6. Die Schuttergurt-Befestigungslasche 7 und die Schultergurt-Befestigungsfläche 6 können gleich groß ausgestaltet sein.

Das in Fig. 1b mit der Innenseite dargestellte Westenrückenteil 2 umfasst zwei Schultergurte 3, die hier beispielhaft mit jeweils einer Umschlaglasche 9 an ihren freien Enden illustriert sind. Die Umschlaglaschen 9 weisen ein Klett- oder Flauschteil auf und können in Richtung auf die Innenseite des Westenrückenteils 2 umgeschlagen werden.

Auf der anderen Seite können die Schultergurte 3 wie in Fig. 1c illustriert ausgestaltet sein. So können die Umschlaglaschen 9 auch auf der Außenseite ein Flauschoder Klettteil aufweisen. Benachbart zu den Umschlaglaschen 9 können Befestigungsflächen 10 als Klett- oder Flauschteile vorgesehen sein. Ferner kann das Westenrückenteil 2 an seiner Außenseite weitere Befestigungsflächen 11 in Form von Klett- oder Flauschteilen für die seitlichen Verbindungslaschen 4 des Westenvorderteils 1 aufweisen.

Im Bereich zwischen den Umschlaglaschen 9 und insbesondere mittels einer Naht 12 am Westenrückenteil 2 befestigten Befestigungslaschen 13 kann sich jeweils ein Befestigungsbereich 14 entlang des jeweiligen Schultergurtes 3 erstrecken, der hier im angelegten Zustand der Körperschutzweste innen, also dem Körper zugewandt, vorgesehen ist, aber in weiteren Ausführungsformen außen, also dem Körper abgewandt, und insbesondere sowohl innen als auch außen vorgesehen sein kann. Der Befestigungsbereich 14 kann auch kürzer als dargestellt sein, d.h. zur jeweiligen Umschlaglasche 9 und/oder Befestigungslasche 13 beabstandet sein. Im Befestigungsbereich 14 sind hier Flausch- oder Kletteile vorgesehen, die segmentiert und insbesondere wie dargestellt aus voneinander beabstandeten rechteckigen Segmenten 15 zusammengesetzt sein können.

Zum Anlegen der in Fig. 1 dargestellten Körperschutzweste 1 wird jeweils ein Schulterbereich-Schutzelement 16, 16', vgl. Fig. 2, mittels eines Befestigungselements 17, 17', 17", vgl. Fig. 3, flächig an den Schultergurten 3 befestigt, vgl. Fig. 4, und anschließend wird das Westenvorderteil 1 mit dem Westenrückenteil 2 durch Klettverbinden der Schultergurte 3, vgl. Fig. 5, und der seitlichen Verbindungslaschen 4 verbunden.

Erfindungsgemäße Schulterbereich-Schutzelemente 16, 16' sind in Fig. 2 beispielhaft illustriert. Andere, insbesondere anatomisch optimierte Formen können verwendet werden.

Das Schulterbereich-Schutzelement 16, vgl. Fig. 2a, ist dabei insgesamt länglich ausgebildet mit hier abgerundeten Ecken, wobei es zweckmäßigerweise nicht breiter als die Schultergurte 3 ist. Es kann als einstückiges Metall-, Gewebe- und/oder Kunststoffteil ausgeführt sein. Gegebenenfalls umfasst es mehrere gelenkig miteinander verbundene Metall- oder Kunststoffteile, die zudem überlappend sein können. Das Schutzelement 16 kann auch ein Kevlarteil oder dergleichen für einen ballistischen Schutz umfassen oder daraus bestehen. Das dargestellte Schutzelement 16 dient dem Schutz des Schulterblatts und/oder Schlüsselbeins.

Wie am Beispiel des Schulterbereich-Schutzelements 16', vgl. Fig. 2b, illustriert kann neben der Schulter auch der Oberarm geschützt werden. Hierzu weist das Schutzelement 16' ein am länglichen Teil insbesondere gelenkig befestigtes Teil 18 auf, das ggf. entsprechend dem Oberarm geformt ist und mehrere gelenkig miteinander verbundene, insbesondere einander überlappende Metall- oder Kunststoffteile umfassen kann. Auch das Schulterbereich-Schutzelement 16' kann zusätzlich ein Kevlarteil oder einen anderen ballistischen Schutz umfassen oder ausschließlich aus diesem gebildet sein.

Andere Formen und Ausgestaltungen des Schulterbereich-Schutzelements sind je nach Einsatzzweck denkbar. So kann z.B. auch ein Teil zum Schutz des Kehlkopfes vorgesehen sein. Auch kann ein Kragenschutz vorgesehen sein. Wesentlich ist in jedem Fall ein Abschnitt, der in montiertem Zustand am Befestigungsbereich 14 festlegbar ist.

Zur flächigen lösbaren Befestigung des Schulterbereich-Schutzelements 16 am Schultergurt wird ein separates Befestigungselement 17, 17', vgl. Fig. 3a, 3b, oder fest mit dem Schulterbereich-Schutzelement 16 ausgebildetes Befestigungselement 17", vgl. Fig. 3c, verwendet.

Das Schulterbereich-Schutzelement 16 kann z.B. vollständig in ein als flache Tasche mit einem Reißverschluss 19 ausgebildetes Befestigungselement 17, vgl. Fig. 3a, eingesetzt werden. Das Befestigungselement 17 weist auf einer oder beiden Seiten ein insbesondere segmentiertes Flausch- und/oder Klettteil 20 auf, hier beispielhaft in Form von Dreiecken, die wie dargestellt voneinander beabstandet sein können, oder auch aneinander angrenzen können.

Beim Schulterbereich-Schutzelement 16' wird lediglich der längliche Abschnitt, an dem das Teil 18 angelenkt ist, in das als Tasche ausgebildete Befestigungselement 17 eingesetzt. Der Reißverschluss 19 wird dann nur so weit geschlossen, dass das Teil 18 fest gehalten ist. Gegebenenfalls kann der Reißverschluss 19 hier zweigeteilt sein, d.h. einen von links nach rechts schließenden und einen von rechts nach links schließenden Verschlussteil aufweisen, zwischen denen das Teil 18 sich aus der Tasche heraus erstreckt.

Anstelle des Reißverschlusses 19 kann ein beliebiges anderes Element verwendet werden, mit dem das eingesetzte Schulterbereich-Schutzelement 16, 16' gegen Herausfallen, Verdrehen und/oder Verrutschen gesichert werden kann.

Das Befestigungselement muss nicht taschenförmig sein. Vielmehr genügt jede zum Halten des Schulterbereich-Schutzelements geeignete Ausgestaltung, sofern sie flächig am Schultergurt 13 festlegbar ist.

Beispielsweise kann ein Befestigungselement 17', vgl. Fig. 3b, verwendet werden, welches das Schulterbereich-Schutzelement 16, 16' oder einen Abschnitt davon haltend umgreift, und Befestigungsmittel wie etwa durch Schraffur beispielhaft angedeutete Flausch- und/oder Klettteile zum flächigen lösbaren Festlegen am Schultergurt 3 aufweist.

In einer besonders einfach handhabbaren Ausführungsform ist das Befestigungselement 17", vgl. Fig. 3c, fest mit dem Schulterbereich-Schutzelement 16, 16' verbunden. Dies kann durch Aufkleben eines Flausch- oder Klettteils, ggf. segmentiert, auf einen entsprechenden Abschnitt des Schulterbereich-Scutzelements 16, 16' oder durch Beflauschen dieses Abschnitts erfolgen.

Mittels des Befestigungselements 17, 17' oder 17" wird das Schulterbereich-Schutzelement 16 oder 16' am Schultergurt 3 flächig lösbar befestigt, und zwar an einem geeigneten beliebigen Abschnitt des Befestigungsbereichs.

Dies erfolgt vorzugsweise durch Auflegen des Schulterbereich-Schutzelements über das Befestigungselement auf den Schultergurt 3, vgl. Fig. 4, und anschließendes Umschlagen der Umschlaglasche 9 sowie der Befestigungslasche 13. Das Schulterbereich-Schutzelement wird dadurch sandwichartig zwischen dem Schultergurt 3 einerseits und der Umschlaglasche 9 sowie der Befestigungslasche 13 andererseits aufgenommen. Zweckmäßigerweise greifen Flausch- und Klettteile sowohl an der Oberseite als auch an der Unterseite des Befestigungselements in Klett- bzw. Flauschteile an den entsprechend zugewandten Oberflächen des Schultergurts 3, der Umschlaglasche 9 und/oder der Befestigungslasche 13 derart ineinander ein, dass eine flächige lösbare Klettverbindung geschaffen wird.

Fig. 4 illustriert bereits, dass das Schulterbereich-Schutzelement 16, 16' an mehreren Positionen am Befestigungsbereich 14 des Schultergurts 3 festlegbar ist.

So kann z.B. das Schulterbereich-Schutzelement 16, 16' an einem Abschnitt 21 benachbart zur Umschlaglasche 9 des Befestigungsbereichs 14 festgelegt werden, vgl. Fig. 5a. Diese Position entspricht der längstmöglichen Einstellung des Schultergurts 3 für große Personen, in der das Schulterbereich-Schutzelement 16, 16' exakt mittig über der Schulter des Benutzers der Körperschutzweste ausgerichtet ist. Exakt mittig über der Schulter ist das Schulterbereich-Schutzelement 16 auch für kleine Personen festlegbar, nämlich indem es an einem Abschnitt 22 benachbart zur Befestigungslasche 13 festgelegt wird, vgl. Fig. 5b. Der Bereich zwischen den Abschnitten 21, 22 steht für eine individuelle Anpassung zwischen den Extremen zur Verfügung.

Die in Fig. 5 illustrierte sandwichartige Festlegung des Schultergurts 3 am Westenvorderteil 1 zwischen dem Schultergurtansatz 5 und der Schultergurt-Befestigungslasche 7 ist rein beispielhaft. So ist insbesondere die Schultergurt-Befestigungslasche 7 optional. Auch kann der Schultergurt 3 an der Innenseite des Schultergurtansatzes 5 festgelegt werden.

Fig. 6 zeigt beispielhaft und nicht abschließend weitere mögliche Ausführungsformen der gegenseitigen Befestigung, wobei die Rolle zwischen Westenvorderteil 1 und Westenrückenteil 2 beliebig tauschbar ist und wobei das Schulterbereich-Schutzelement 16, das nur zur Illustration in einer bestimmten Ausführungsform des Befestigungselements 17 dargestellt ist, beliebig im Sinne der Erfindung ausgestaltet und befestigt sein kann..

In Fig. 6a ist eine Ausführungsform illustriert, bei der die Umschlaglasche 9 so lang ausgeführt ist, dass sie den gesamten Befestigungsbereich 14 überlappt. Auf die Befestigungslasche 13 kann hier verzichtet werden. Gegebenenfalls ist am freien Ende der Umschlaglasche 9 eine Klettverbindung zu einer Fläche 23 am Westenrückenteil 2 vorgesehen.

Fig. 6b illustriert ein auf der Außenseite des Schultergurts 3 aufgesetztes Schulterbereich-Schutzelement 16.

Fig. 6c illustriert ein zwischen einem Schultergurt 3 des Westenrückenteils 2 und einem Schultergurt 3' des Westenvorderteils 1 sandwichartig befestigbares Schulterbereich-Schutzelement 16.

In Fig. 6d ist die Schultergurt-Befestigungslasche 7 so lang ausgeführt, dass sie sich über den Befestigungsbereich 14 hinaus erstreckt und mit dem Westenrückenteil 2 klettverbindbar ist.

In Fig. 6e ist das Schulterbereich-Schutzelement 17 außen am Schultergurt 3 angeordnet.

In Fig. 6f ist der Schultergurt 3 geteilt in einen Abschnitt 3 am Westenvorderteil 1 und einen Abschnitt 5 am Westenrückenteil 2. Die beiden Abschnitte 3, 5 überlappen einander. Diese Ausführungsform illustriert, dass die Länge des Schultergurts 3 auch kurz gewählt sein kann, wenn die Länge des Schultergurtansatzes 5 entsprechend lang gewählt ist, sodass beide mit Überlappung das Westenvorderteil 1 und das Westenrückenteil 2 vollständig überbrücken können.

Eine vollständige Überbrückung ist jedoch nicht erforderlich, vgl. Fig. 6g. Vielmehr kann ein Abstand zwischen Schultergurt 3 und Schultergurtansatz 5 verbleiben. In dieser Ausführungsform ist der Schultergurt 3 geteilt, wobei ein Teil durch den Schultergurtansatz 5 gebildet wird, der damit zum Schultergurt wird. Das Westenvorderteil 1 und das Westenrückenteil 2 werden in dieser Ausführungsform durch das Schulterbereich-Schutzelement 16, das direkt oder wie hier dargestellt in einer Tasche 17 gehalten sein kann, zusammengehalten.

Wie in Fig. 6h illustriert kann das Schulterbereich-Schutzelement 16, ob wie hier dargestellt mit einem Befetigungselement 17 oder direkt, am Schultergurt 3, ob wie hier dargestellt zweigeteilt oder einteilig, auch innen befestigt sein und zwar ob wie hier dargestellt ohne Laschen 9, 13 oder mit.

Die Klett- und Flauschteile sind in allen Ausführungsformen zweckmäßigerweise so angeordnet, dass stets eine Klettverbindung möglich ist, d.h. dass ein Klettteilabschnitt einem Flauschteilabschnitt gegenüberliegt. Anstelle einer Klettverbindung können andere lösbare flächige Verbindungen verwendet werden. Die Schultergurte 3 können auch fest mit dem Westenvorderteil 1 verbunden sein, um über Klettverbindungen oder dergleichen mit dem Westenrückenteil 2 lösbar verbunden zu werden.

### Bezugszeichenliste

- 1: Westenvorderteil
- 2: Westenrückenteil
- 3: Schultergurt
- 4: seitliche Verbindungslasche
- 5: Schultergurtansatz
- 6: Schultergurt-Befestigungsfläche
- 7: Schultergurt-Befestigungslasche
- 8: Befestigungsnaht
- 9: Umschlaglasche
- 10, 11: Befestigungsfläche
- 12: Naht
- 13: Befestigungslasche
- 14: Befestigungsbereich
- 15: rechteckige Segmente
- 16, 16': Schulterbereich-Schutzelement
- 17, 17',: 17" Befestigungselement
- 18: Teil
- 19: Reißverschluss
- 20: Flausch- und/oder Klettteil
- 21, 22: Abschnitt
- 23: Fläche

## Patentansprüche

1. Modulare Körperschutzweste zum Schutz gegen Schläge, Stiche, Splitter und Fragmente bei Explosionen und/oder Geschosse aus Schusswaffen, mit einem Westenvorderteil (1), einem Westenrückenteil (2), einem das Westenvorderteil (1) und das Westenrückenteil (2) zumindest abschnittsweise überbrückenden Schultergurt (3) und einem am Schultergurt (3) befestigbaren Schulterbereich-Schutzelement (16, 16') im Bereich des Schulterblatts und/oder Schlüsselbeins für die Schutter, wobei das Schulterbereich-Schutzelement (16, 16') ein Befestigungselement (17, 17', 17") zum lösbaren flächigen Befestigen auf einem frei wählbaren Abschnitt (21, 21') eines sich entlang des Schuttergurts (3) erstreckenden Befestigungsbereichs (14) aufweist und das Befestigungselement (17, 17', 17") ein Verbindungselement wie etwa ein Klett- oder Flauschteil und der Befestigungsbereich (14) ein Verbindungselement wie etwa ein Flausch- bzw. Klettteil umfasst.

2. Körperschutzweste nach Anspruch 1, **dadurch gekennzeichnet, dass** das Befestigungselement (17, 17') einen das Schulterbereich-Schutzelement (16, 16') oder ein Abschnitt davon umgreifenden Halteeingriff aufweist.

3. Körperschutzweste nach Anspruch 1 oder 2, **dadurch gekennzeichnet, dass** das Befestigungselement (17) eine Tasche ist.

4. Körperschutzweste nach einem der Ansprüche 1 bis 3, **dadurch gekennzeichnet, dass** das Befestigungselement (17") fest mit dem Schulterbereich-Schutzelement (16,16') verbunden ist.

5. Körperschutzweste nach einem der Ansprüche 1 bis 4, **dadurch gekennzeichnet, dass** das Befestigungselement (17, 17', 17") in insbesondere dreieckige Segmente unterteilt ist.

6. Körperschutzweste nach einem der Ansprüche 1 bis 5, **dadurch gekennzeichnet, dass** der Befestigungsbereich (14) insbesondere in rechteckige Segmente (15) unterteilt ist.

7. Körperschutzweste nach einem der Ansprüche 1 bis 6, **dadurch gekennzeichnet, dass** der Schultergurt (3) einenends mit einem Westenteil (2; 1) fest verbunden ist und an seinem freien Ende eine Umschlaglasche (9) aufweist, die in Richtung auf das Westenteil (2; 1) umschlagbar ist, und am Westenteil (2; 1) eine Befestigungslasche (13) vorgesehen ist, die sich in Richtung auf das freie Ende des Schultergurts (3) im wesentlichen parallel dazu erstreckt.

8. Körperschutzweste nach Anspruch 7, **dadurch gekennzeichnet, dass** das Befestigungselement (17, 17', 17") sandwichartig zwischen dem Schultergurt (3) einerseits und der Umschlag- und der Befestigungslasche (9, 13) andererseits aufgenommen ist.

9. Körperschutzweste nach Anspruch 7 oder 8, **dadurch gekennzeichnet, dass** das umschlaglaschenseitige Ende des Schultergurtes (3) am anderen Westenteil (1; 2) zwischen einer Schultergurt-Befestigungsfläche (6) und einer Schultergurt-Befestigungslasche (7) sandwichartig klettverbindbar ist.

10. Schulterbereich-Schutzelement (16, 16') für die Schulter im Bereich des Schulterbeins und/oder Schlüsselblatts für eine modulare Körperschutzweste nach einem der Ansprüche 1 bis 9, **dadurch gekennzeichnet, dass** am Schulterbereichs-Schutzelement (16, 16') ein Befestigungselement (17") zum lösbaren flächigen Befestigen auf einem Abschnitt eines sich entlang eines Schultergurts (3) der Körperschutzweste erstreckenden Befestigungsbereichs (14) fest anbringbar ist, und das Befestigungselement (17") etwa in Form einer Beflauschung oder eines auf das Schulterbereich-Schutzelement (16,16') aufgeklebten Klett- oder Flauschteils ausgestaltet ist.

11. Befestigungselement (17, 17') für ein Schulterbereich-Schutzelement (16, 16') für die Schulter im Bereich des Schutterbeins und/oder Schlüsselblatts für eine modulare Körperschutzweste nach einem der Ansprüche 1 bis 9, mit einem Halteeingriff zum zumindest abschnittsweisen Umgreifen des Schulterbereich-Schutzelements (16, 16'), wobei das Befestigungselement (17, 17') an einer Außenseite ein flächiges Verbindungselement wie etwa ein Flausch- oder Klettteil für eine Klettbefestigung auf einem Befestigungsbereich (14) eines Schultergurts (3) aufweist.

12. Befestigungselement nach Anspruch 11, **dadurch gekennzeichnet, dass** es taschenförmig ist.

13. Befestigungselement nach Anspruch 12, **dadurch gekennzeichnet, dass** es an der anderen Außenseite ebenfalls ein Flausch- bzw. Klettteil aufweist.

## Claims

1. Modular ballistic vest to provide protection against impacts, stabs, shrapnel and fragments from explosions and/or projectiles from firearms, having a front part (1), a rear part (2), a shoulder strap (3) which forms a link between at least a portion or portions of the front part (1) and the rear part (2) of the vest, and a shoulder-region protecting element (16, 16') for the shoulder in the region of the shoulder blade and/or collar-bone, which shoulder-region protecting element (16, 16') can be fastened to the shoulder strap (3), wherein the shoulder-region protecting element (16, 16') has a fastening element (17, 17', 17") to be detachably fastened over an area to a freely selectable portion (21, 21') of a fastening region (14) which extends along the shoulder strap (3), and the fastening element (17, 17', 17") comprises a connecting element such as, say, a hook or loop fastener part and the fastening region (14) comprises a connecting element such as, say, a loop or hook fastener part

2. Ballistic vest according to claim 1, **characterised in that** the fastening element (17, 17') engages and holds the shoulder-region protecting element (16, 16') by fitting round it or a portion thereof.

3. Ballistic vest according to claim 1 or 2, **characterised in that** the fastening element (17) is a pocket.

4. Ballistic vest according to one of claims 1 to 3, **characterised in that** the fastening element (17") is solidly connected to the shoulder-region protecting element (16, 16').

5. Ballistic vest according to one of claims 1 to 4, **characterised in that** the fastening element (17, 17', 17") is divided into segments which are, in particular, triangular.

6. Ballistic vest according to one of claims 1 to 5, **characterised in that** the fastening region (14) is divided into segments which are, in particular, square-cornered.

7. Ballistic vest according to one of claims 1 to 6, **characterised in that** the shoulder strap (3) is solidly connected to a part (2; 1) of the vest at one end and at its free end has a fold-over flap (9) which can be folded over towards the part (2; 1) of the vest, and there is provided on the part (2; 1) of the vest a fastening flap (13) which extends towards the free end of the shoulder strap (3) substantially parallel thereto.

8. Ballistic vest according to claim 7, **characterised in that** the fastening element (17, 17', 17") is held in a sandwich-like engagement between the shoulder strap (3) on the one hand and the fold-over and fastening flaps (9, 13) on the other hand.

9. Ballistic vest according to claim 7 or 8, **characterised in that** the end of the shoulder strap (3) at which the fold-over flap is situated can be connected to the other part (1; 2) of the vest by hook-and-loop connection in a sandwich-like engagement between a fastening area (6) on the shoulder strap and a fastening flap (7) on the shoulder strap.

10. Shoulder-region protecting element (16, 16') for the shoulder in the region of the shoulder blade and/or collar-bone, for a modular ballistic vest according to one of claims 1 to 9, **characterised in that** a fastening element (17") for detachable fastening over an area to a portion of a fastening region (14) which extends along a shoulder strap (3) of the ballistic vest can be solidly attached to the shoulder-region protecting element (16, 16'), and the fastening element (17") takes the form of, say, an area formed into loops, or a hook or loop part which is adhesive-bonded to the shoulder-region protecting element (16, 16').

11. Fastening element (17, 17') for a shoulder-region protecting element (16, 16') for the shoulder in the region of the shoulder blade and/or collar-bone, for a modular ballistic vest according to one of claims 1 to 9, which engages and holds the shoulder-region protecting element (16, 16') by fitting round it or at least a portion thereof, wherein the fastening element (17, 17') has, on one outer side, a connecting element extending over an area such as, say, a loop or hook part for hook-and-loop fastening to a fastening region (14) of a shoulder strap (3).

12. Fastening element according to claim 11, **characterised in that** it is in the form of a pocket.

13. Fastening element according to claim 12, **characterised in that** it also has a loop or hook part on the other outer side.

## Revendications

1. Veste de protection corporelle modulaire pour la protection contre des coups, piqûres, éclats et fragments dans le cas d'explosions et/ou de projectiles d'armes à feu, avec une partie avant de veste (1), une partie arrière de veste (2), une bretelle (3) reliant au moins par sections la partie avant de veste (1) et la partie arrière de veste (2) et un élément de protection de zone d'épaule (16, 16') pouvant être fixé à la bretelle (3), dans la zone de l'omoplate et/ou de la clavicule pour l'épaule, où l'élément de protection de la zone d'épaule (16, 16') présente un élément de fixation (17, 17', 17") pour la fixation plane amovible sur une section (21, 21') pouvant être sélectionnée librement d'une zone de fixation (14) s'étendant le long de la bretelle (3), et en ce que l'élément de fixation (17, 17', 17") comporte un élément de liaison comme par exemple, une partie agrippante ou à longs poils, et la zone de fixation (14) un élément de liaison comme par exemple, une partie à longs poils ou agrippante.

2. Veste de protection corporelle selon la revendication 1, **caractérisée en ce que** l'élément de fixation (17, 17') présente une entaille de retenue entourant l'élément de protection de zone d'épaule (16, 16') ou une section de celui-ci.

3. Veste de protection corporelle selon la revendication 1 ou 2, **caractérisée en ce que** l'élément de fixation (17) est une poche.

4. Veste de protection corporelle selon l'une des revendications 1 à 3, **caractérisée en ce que** l'élément de fixation (17") est relié solidement à l'élément de protection de zone d'épaule (16, 16').

5. Veste de protection corporelle selon l'une des revendications 1 à 4, **caractérisée en ce que** l'élément de fixation (17, 17', 17") est divisé en particulier en segments triangulaires.

6. Veste de protection corporelle selon l'une des revendications 1 à 5, **caractérisée en ce que** la zone de fixation (14) est répartie en particulier en segments rectangulaires (15).

7. Veste de protection corporelle selon l'une des revendications 1 à 6, **caractérisée en ce que** la bretelle (3) est reliée, à une extrémité, solidement à une partie de veste (2; 1) et présente à son extrémité libre une languette de rabat (9) qui peut être rabattue en direction de la partie de veste (2; 1), et à la partie de veste (2; 1), une languette de fixation (13) est prévue qui s'étend en direction de l'extrémité libre de la bretelle (3) sensiblement parallèle à celle-ci.

8. Veste de protection corporelle selon la revendication 7, **caractérisée en ce que** l'élément de fixation (17, 17', 17") est reçu en sandwich entre la bretelle (3), d'une part et la languette de rabat et de fixation (9, 13), d'autre part.

9. Veste de protection corporelle selon la revendication 7 ou 8, **caractérisée en ce que** l'extrémité côté languette de rabat de la bretelle (3), à l'autre partie de veste (1; 2), peut être reliée à la manière d'un sandwich et auto-accrochante entre une face de fixation de bretelle (6) et une languette de fixation de bretelle (7).

10. Elément de protection de la zone d'épaule (16, 16') pour l'épaule dans la zone de la clavicule et/ou de l'omoplate pour une veste de protection corporelle modulaire selon l'une des revendications 1 à 9, **caractérisé en ce que** peut être appliqué solidement à l'élément de protection de zone d'épaule (16, 16') un élément de fixation (17") pour la fixation plane amovible sur une section d'une zone de fixation (14) s'étendant le long d'une bretelle (3) de la veste de protection corporelle, et **en ce que** l'élément de fixation (17") est réalisé à peu près sous la forme d'un élément à longs poils ou d'un élément agrippant ou à longs poils collé sur l'élément de protection de zone d'épaule (16, 16').

11. Elément de fixation (17, 17') pour un élément de protection de zone d'épaule (16, 16') pour l'épaule dans la zone de la cavicule et/ou de l'omoplate pour une veste de protection corporelle modulaire selon l'une des revendications 1 à 9, avec une entaille de retenue pour entourer au moins par sections l'élément de protection de zone d'épaule (16, 16'), où l'élément de fixation (17, 17') présente à un côté extérieur un élément de liaison plan, comme par exemple, une partie à longs poils ou agrippante pour un auto-accrochage sur une zone de fixation (14) d'une bretelle (3).

12. Elément de fixation selon la revendication 11, **caractérisé en ce qu'**il est réalisé en forme de poche.

13. Elément de fixation selon la revendication 12, **caractérisé en ce qu'**il présente à l'autre côté extérieur également une partie à longs poils ou agrippante.
